# EUROPÄISCHE PATENTSCHRIFT

(11) **EP 4 354 663 B1**
(45) Veröffentlichungstag und Bekanntmachung des Hinweises auf die Patenterteilung: **10.12.2025**
(21) Anmeldenummer: 22201381.5
(22) Anmeldetag: 13.10.2022
(51) Int. Cl.: H01R 4/18, H01R 13/02, H01R 13/11, H01R 13/187

(54) **QUETSCHVERBINDER ZU EINEM MECHANISCHEN UND ELEKTRISCH LEITENDEN VERBINDEN EINES ELEKTRISCHEN ANSCHLUSSKONTAKTS MIT EINEM ELEKTRISCHEN LEITER UND QUETSCHVERBINDUNG EINES ELEKTRISCHEN ANSCHLUSSKONTAKTS MIT EINEM ELEKTRISCHEN LEITER**
CRIMP CONNECTOR FOR MECHANICAL AND ELECTRICALLY CONDUCTIVE CONNECTION OF AN ELECTRICAL CONNECTION CONTACT TO AN ELECTRICAL CONDUCTOR AND CRIMPED CONNECTION OF AN ELECTRICAL CONNECTION CONTACT WITH AN ELECTRICAL CONDUCTOR
CONNECTEUR A SERTIR POUR LA CONNEXION MECANIQUE ET ELECTRIQUEMENT CONDUCTRICE D'UN CONTACT DE CONNEXION ELECTRIQUE A UN CONDUCTEUR ELECTRIQUE ET CONNEXION A SERTIR D'UN CONTACT DE CONNEXION ELECTRIQUE A UN CONDUCTEUR ELECTRIQUE

(43) Veröffentlichungstag der Anmeldung: 17.04.2024
(73) Patentinhaber: AKNH Kontaktsysteme GmbH, 73230 Kirchheim-Teck (DE)
(72) Erfinder: Neumann-Henneberg, Wolf, 74889 Sinsheim (DE)
(74) Vertreter: Witte, Weller & Partner Patentanwälte mbB

(56) Entgegenhaltungen:
- EP-A1- 2 495 813
- EP-A1- 2 846 404
- JP-A- 2020 071 908
- US-A1- 2006 160 419
- US-A1- 2018 248 280

## Beschreibung

Die Erfindung betrifft einen Quetschverbinder zu einem mechanischen und elektrisch leitenden Verbinden eines elektrischen Anschlusskontakts mit einem elektrischen Leiter mit den Merkmalen des Oberbegriffs des Anspruchs 1 und eine Quetschverbindung mit dem Quetschverbinder.

Der elektrische Anschlusskontakt ist zu einem elektrischen leitenden Anschluss des elektrischen Leiters an beispielsweise eine Stromquelle oder zum elektrisch leitenden Verbinden des elektrischen Leiters mit einem anderen elektrischen Leiter vorgesehen. Er kann beispielsweise ein Steckkontakt oder eine Öse aufweisen.

Der elektrische Leiter ist beispielsweise ein Kabel und insbesondere eine Litze.

Quetschverbinder zu einem mechanischen und elektrisch leitenden Verbinden eines elektrischen Anschlusskontakts mit einem elektrischen Leiter wie beispielsweise einem Kabel oder einer Litze sind beispielsweise von sogenannten Kabelschuhen bekannt. Kabelschuhe werden aus einem ebenen Blech gestanzt und zu dem Kabelschuh gebogen. In Verlängerung des eigentlichen Kabelschuhs weisen sie einen Fortsatz auf, der auch als Schaft des Kabelschuhs aufgefasst werden kann und von dem nach dem Stanzen beidseitig Laschen abstehen, die zu einer Quetschklemme um den elektrischen Leiter herumgebogen und festgequetscht werden, wodurch die Laschen den elektrischen Leiter als Quetschklemme umschließen und zwischen sich und an dem Fortsatz des Kabelschuhs festklemmen. Die Patentanmeldung EP 2 846 404 A1 offenbart einen T-förmigen Quetschverbinder zum Erden eines Kabels in einem Umspannwerk eines Elektrizitätswerks durch Verbindung mit einem im Erdreich verlegten Erdungsnetz. Ein Querhaupt des T-förmigen Verbinders weist an beiden Enden U-förmige Aufnahmen für das Kabel auf, die mit einschiebbaren Deckeln zu Ringen verschließbar sind, die das Kabel umschließen, und in denen das Kabel durch Quetschen festklemmbar ist.

Die Patentanmeldung EP 2 495 813 A1 offenbart einen Quetschverbinder, der ein ebenes Blechstanzteil mit seitlich abstehenden Flügeln aufweist, die C-förmig um ein abisoliertes Ende einer Litze gebogen werden, wobei Außenränder der Flügel in die Litze hineingedrückt werden. Punktförmige Erhebungen an einer Innenseite des C sollen einen Halt des Quetschverbinders auf der Litze verbessern.

Die Patentanmeldung US 2006/0 160 419 A1 offenbart einen vergleichbaren Quetschverbinder mit einem Blechstanzteil, das seitlich abstehende Laschen aufweist, die hülsenförmig um ein abisoliertes Ende einer Litze gebogen werden. Auch dieser Quetschverbinder weist zu einer Verbesserung des Halts der Litze eine Erhebung zwischen den Laschen an einer der Litze zugewandten Oberbegriff- oder Innenseite des Blechstanzteils auf.

Aufgabe der Erfindung ist einen Quetschverbinder und eine Quetschverbindung, mit niedrigem elektrischem Übergangswiderstand zu einem elektrischen Leiter vorzuschlagen, die für hohe elektrische Stromstärken von einigen 100 A, beispielsweise 800 A und mehr geeignet ist.

Diese Aufgabe wird erfindungsgemäß durch einen Quetschverbinder mit den Merkmalen des Anspruchs 1 und eine Quetschverbindung mit den Merkmalen des Anspruchs 9 gelöst. Die abhängigen Ansprüche haben vorteilhafte Ausgestaltungen und Weiterbildungen der Erfindung zum Gegenstand.

Der erfindungsgemäße Quetschverbinder mit den Merkmalen des Anspruchs 1 ist zu einem mechanischen und elektrisch leitenden Verbinden mit einem elektrischen Leiter, insbesondere mit einer Litze, das heißt einem aus Einzeldrähten bestehenden elektrischen Leiter, vorgesehen. Der Quetschverbinder weist eine Verbindungszone zum Verbinden mit dem elektrischen Leiter und eine Quetschklemme auf, die, wenn die Verbindung hergestellt ist, den elektrischen Leiter umschließt und in sich und an der Verbindungszone des Quetschverbinders festquetscht. Das bedeutet, dass die Quetschklemme durch Quetschen, das heißt durch eine plastische Umformung der Quetschklemme den elektrischen Leiter in sich festklemmt und den elektrischen Leiter dadurch an der Verbindungszone des Quetschverbinders mechanisch und elektrisch leitend festlegt. Die Quetschklemme kann beispielsweise ringförmig sein oder eine oder zwei Laschen, Zungen oder dergleichen aufweisen, die durch plastisches Umformen zu der Quetschklemme gebogen werden.

Erfindungsgemäß weist der Quetschverbinder eine rinnenförmige Vertiefung in der Verbindungszone auf, in der der elektrische Leiter zum Verbinden angeordnet und mit der Quetschklemme festgeklemmt wird.

Die rinnenförmigen Vertiefung verbessert einen mechanischen Halt des elektrischen Leiters am Quetschverbinder und verringert insbesondere einen elektrischen Übergangswiderstand zwischen dem Quetschverbinder und dem elektrischen Leiter durch eine Anformung des elektrischen Leiters an die Vertiefung in der Verbindungszone des Quetschverbinders beim Festquetschen des elektrischen Leiters mit der Quetschklemme, wodurch die elektrisch leitende Verbindung zwischen dem Quetschverbinder und dem elektrischen Leiter verbessert ist.

Die rinnenförmige Vertiefung kann beispielsweise einen eckigen, beispielsweise rechteckigen oder trapezförmigen, oder einen gerundeten, beispielsweise kreisförmigen oder ellipsenförmigen Querschnitt aufweisen. Eine bevorzugte Ausgestaltung der Erfindung sieht eine treppenstufenförmige Vertiefung mit in einer Längsrichtung der Vertiefung verlaufenden Stufen vor. Ein treppenstufenförmiger Querschnitt der Vertiefung hat sich als vorteilhaft hinsichtlich eines niedrigen elektrischen Übergangswiderstands zwischen dem Quetschverbinder und dem elektrischen Leiter gezeigt.

Die Erfindung sieht vor, dass der Quetschverbinder jedenfalls in der Verbindungszone gestapelte beziehungsweise geschichtete, das heißt aufeinander angeordnete Bleche aufweist. Dabei überbrückt eines der geschichteten Bleche, das hier auch als Grundblech bezeichnet wird, die Vertiefung an einem Grund. Das Grundblech bildet sozusagen einen Grund der Vertiefung. Geschichtet auf einer Seite des Grundblechs angeordnete Bleche weisen Aussparungen auf, die die Vertiefung seitlich begrenzen. Zur Ausbildung der Treppenstufenform der Vertiefung sind die Aussparungen bei Blechen, die näher am Grundblech angeordnet sind, schmaler sind als bei Blechen, die weiter weg vom Grundblech angeordnet sind derart, dass die Vertiefung mit zunehmendem Abstand von dem Grundblech stufenförmig breiter wird. Grundsätzlich genügt ein Blech mit einer Aussparung auf einer Seite des Grundblechs, wodurch eine einstufige Vertiefung gebildet ist. Vorzugsweise sind mehrere geschichtete Bleche mit unterschiedlich breiten Aussparungen auf der einen Seite des Grundblechs angeordnet, wobei zur Ausbildung einer Stufe mehrere Bleche gleich breite Aussparungen aufweisen können. Auch können mehrere Bleche ohne Aussparung als Grundbleche vorhanden sein.

Die Quetschklemme bevorzugter Ausführungsformen der Erfindung ist ein von dem Quetschverbinder separates Bauteil, das die Verbindungszone des Quetschverbinders und bei hergestellter Verbindung den elektrischen Leiter umschließt. Die Quetschklemme lässt sich dadurch aus einem anderen Werkstoff, beispielsweise auch als nicht geschichtetes Blech und/oder mit einer anderen Dicke als die geschichteten Bleche in der Verbindungszone des Quetschverbinders herstellen. Die Ausführung der Quetschklemme als separates Bauteil ermöglicht eine Anpassung an ihre Funktion ohne Beschränkungen durch die Ausgestaltung der Verbindungszone.

Eine Weiterbildung sieht vor, dass die Quetschklemme die geschichteten Bleche, in ihrer geschichteten und vorgesehenen Lage zueinander hält, in der die Aussparungen der geschichteten Bleche die Vertiefung in der Verbindungszone des Quetschverbinders bilden. Bei hergestellter Quetschverbindung spannt die Quetschklemme die geschichteten Bleche zusammen und gegen den elektrischen Leiter.

Beispielsweise weisen die geschichteten Bleche Durchbrüche auf, durch die die Quetschklemme durchgeht, wobei die Quetschklemme die Durchbrüche der Bleche deckungsgleich aufeinander und dadurch die geschichteten Bleche in ihrer vorgesehenen Lage hält. Vorzugsweise sind die Durchbrüche in den geschichteten Blechen beiderseits der Vertiefung vorgesehen, damit die durch die Durchbrüche durchgehende Quetschklemme die geschichteten Bleche besser verdrehsicher gegeneinander aneinander hält.

In einer bevorzugten Ausgestaltung der Erfindung weist die Quetschklemme einen insbesondere U-förmigen Bügel auf, der den elektrischen Leiter auf einer Seite des Anschlusskontakts ohne Unterbrechung umschließt und festklemmt. Die Quetschklemme ist beiderseits des elektrischen Leiters am Anschlusskontakt festgelegt und umschließt den elektrischen Leiter ohne Unterbrechung von einer Seite zu einer gegenüberliegenden Seite des elektrischen Leiters. Die Quetschklemme klemmt den elektrischen Leiter zwischen sich und dem Anschlusskontakt fest und spannt den elektrischen Leiter in die Vertiefung im Anschlusskontakt. Dadurch dass die Quetschklemme bei dieser Ausführung der Erfindung den elektrischen Leiter ohne Unterbrechung umschließt, kann sie sich nicht durch Aufbiegen lockern, wodurch die Klemmung des elektrischen Leiters in der Quetschklemme und am Anschlusskontakt des erfindungsgemäßen Quetschverbinders verbessert ist.

Eine Weiterbildung der Erfindung sieht vor, dass die Quetschklemme einen in den elektrischen Leiter eingeformten Vorsprung an ihrer dem elektrischen Leiter zugewandten Innenseite aufweist. Der Vorsprung der Quetschklemme formt eine Vertiefung in den elektrischen Leiter und steht von der Innenseite der Quetschklemme in die Vertiefung des elektrischen Leiters ab. Dadurch wird ein Formschluss zwischen der Quetschklemme und dem elektrischen Leiter bewirkt, der den elektrischen Leiter gegen ein Herausziehen aus der Quetschklemme hält. Dieser halt durch Formschluss wirkt zusätzlich zu einem Halt des elektrischen Leiters in der Quetschklemme durch deren Klemmkraft, wodurch der mechanische Halt des elektrischen Leiters in der Quetschklemme und in der Vertiefung im Anschlusskontakts des erfindungsgemäßen Quetschverbinders verbessert ist.

Die erfindungsgemäße Quetschverbindung mit den Merkmalen des Anspruchs 9 weist einen elektrischen Anschlusskontakt mit einem Quetschverbinder der vorstehend erläuterten Art und einen elektrischen Leiter auf, der in der Vertiefung in der Verbindungszone des Quetschverbinders angeordnet, von der Quetschklemme umschlossen und mit der Quetschklemme in der Quetschklemme und in der Vertiefung in der Verbindungszone des Quetschverbinders festgequetscht, das heißt durch eine plastische Verformung der Quetschklemme mechanisch festgelegt und elektrisch leitend mit dem Quetschverbinder und über den Quetschverbinder elektrisch leitend mit dem Anschlusskontakt verbunden ist.

Der Anschlusskontakt weist beispielsweise einen elektrischen Steckverbinder, beispielsweise einen Stecker oder eine Kupplung als Gegenstück für einen Stecker, einen elektrischen Schraubverbinder oder eine Öse zur Herstellung einer elektrisch leitenden Schraubverbindung auf. Die Aufzählung ist beispielhaft und nicht abschließend. Der Anschlusskontakt des Quetschverbinders ist zu einer elektrisch leitenden Verbindung des elektrischen Leiters mit beispielsweise einer Stromquelle oder einem anderen elektrischen Leiter vorgesehen.

Der elektrische Leiter weist beispielsweise ein Kabel und insbesondere eine Litze auf.

Sämtliche in der Beschreibung genannten und/oder der Zeichnung dargestellten Merkmale können einzeln für sich oder in jeder beliebigen Kombination bei Ausführungen der Erfindung verwirklicht sein. Ausführungen der Erfindung, die nicht alle, sondern nur einen Teil der Merkmale eines Anspruchs, auch des unabhängigen Anspruchs, aufweisen, sind möglich.

Die Erfindung wird nachfolgend anhand eines in der Zeichnung dargestellten Ausführungsbeispiels näher erläutert. Es zeigen:
- Figur 1: eine perspektivische Explosionsdarstellung eines Quetschverbinders gemäß der Erfindung;
- Figur 2: ein Blechpaket des Quetschverbinders aus Figur 1;
- Figur 3: eine perspektivische Darstellung einer Quetschverbindung gemäß der Erfindung mit dem Quetschverbinder aus Figuren 1 und 2; und
- Figur 4: die Quetschverbindung aus Figur 3 in einer perspektivischen Darstellung mit Blick auf eine entgegengesetzte Seite wie in Figur 3.

Der in der Zeichnung dargestellte, erfindungsgemäße Quetschverbinder 1 weist einen elektrischen Anschlusskontakt 2 auf und ist zu einem mechanischen und elektrisch leitenden Verbinden mit einem elektrischen Leiter 3 vorgesehen. Der elektrische Anschlusskontakt 2 ist im Ausführungsbeispiel als Steckerkupplung mit einem Steckloch 4 zum Einstecken eines beziehungsweise zum Aufstecken auf einen nicht dargestellten, beispielsweise zylindrischen Gegenkontakt ausgebildet.

Im Steckloch 4 weist der Anschlusskontakt 2 einen Stapel gleichachsig gestapelt aufeinander angeordneter Kontaktbügelfedern 5 auf. Im Ausführungsbeispiel sind die Kontaktbügelfedern 5 kreisförmig und an einer Umfangsstelle offen. Sie weisen an einander gegenüberliegenden Umfangsstellen - im Ausführungsbeispiel insgesamt vier - nach außen abstehende äußere Vorsprünge 15 auf, die innen an dem Steckloch 4 des Anschlusskontakt 2 anliegen. Innen weisen die Kontaktbügelfedern 5 - im Ausführungsbeispiel zwei - innere Vorsprünge 16 aneinander gegenüberliegenden Umfangsstellen auf, die nach innen abstehen und mit einer radialen Vorspannung an dem nicht dargestellten, beispielsweise zylindrischen Gegenkontakt anliegen, wenn der Gegenkontakt in das Steckloch 4 beziehungsweise in die Kontaktbügelfedern 5 in dem Steckloch 4 des Anschlusskontakt 2 gesteckt ist. Im Ausführungsbeispiel sind die Kontaktbügelfedern 5 Blechstanzteile, wobei andere Ausführungen erfindungsgemäß möglich sind. In Figur 1 ist eine Kontaktbügelfeder 5 über einem Deckblech 17 des Anschlusskontakts 2 des erfindungsgemäßen Quetschverbinders 1 gezeichnet, um die Form der Kontaktbügelfedern 5 zu zeigen.

Durch die radiale Vorspannung, mit der die Kontaktbügelfedern 5 an dem nicht dargestellten Gegenkontakt anliegen, wenn der Gegenkontakt in das Steckloch 4 beziehungsweise in die Kontaktbügelfedern 5 des Anschlusskontakts 2 des erfindungsgemäßen Quetschverbinders 1 gesteckt ist, weist der Quetschverbinder 1 eine gute elektrische Kontaktierung mit einem niedrigen elektrischen Übergangswiderstand zwischen dem Anschlusskontakt 2 des Quetschverbinders 1 und dem eingesteckten, nicht dargestellten Gegenkontakt auf.

Um die gestapelt in dem Steckloch 4 des Anschlusskontakt 2 des erfindungsgemä-ßen Quetschverbinders 1 angeordneten Kontaktbügelfedern 5 axial in dem Steckloch 4 zu halten, sind die Deckbleche 17 oben und unten auf dem Kontaktbereich 7 angeordnet, die ein zu dem Steckloch 4 konzentrisches Loch aufweisen, dass die Kontaktbügelfedern 5 überdeckt und dadurch axial in dem Steckloch 4 hält. Ein Durchmesser des Lochs in den Deckblechen 17 ist mindestens so groß wie ein Innendurchmesser der Kontaktbügelfedern 5 derart, dass die inneren Vorsprünge 16 der Kontaktbügelfedern 5 nach innen über das Loch in den Deckblechen 17 überstehen. In Figur 2 ist ein oberes der beiden Deckbleche 17 nicht gezeichnet, damit die in dem Steckloch 4 des Anschlusskontakt 2 gestapelt angeordneten Kontaktbügelfedern 5 sichtbar sind.

Erfindungsgemäß weist der Quetschverbinder 1 gestanzte, lasergeschnittene oder in anderer Weise hergestellte Bleche 6 auf, die geschichtet deckungsgleich aufeinander liegend beziehungsweise aneinander anliegend angeordnet sind. Aufgrund ihrer geschichteten Anordnung aneinander beziehungsweise aufeinander können die Bleche 6 auch als gestapelt oder als stanzpaketiert aufgefasst werden.

Jedes der Bleche 6 weist einen Kontaktbereich 7 mit dem Steckloch 4 und eine Verbindungszone 8 auf. Die Kontaktbereiche 7 der geschichteten Bleche 6 bilden den Anschlusskontakt 2 des erfindungsgemäßen Quetschverbinders 1.

In der Verbindungszone 8 weisen die Bleche 6 mit Ausnahme von einem oder mehreren Grundblechen 9 eine - im Ausführungsbeispiel rechteckige - Aussparung 10 auf, die sich übereinander befinden und eine rinnenförmige Vertiefung 11 bilden, wenn die Bleche 6 deckungsgleich geschichtet aufeinander beziehungsweise aneinander angeordnet sind. Wie geschrieben weisen ein oder mehrere der Bleche 6 - im Ausführungsbeispiel sind es willkürlich zwei der Bleche 6 - keine Aussparung 10 auf, sondern überbrücken die Aussparungen 10 in den Verbindungszonen 8 der anderen Bleche 6. Die hier auch als Grundblech/e 9 bezeichneten Bleche 6 ohne Aussparung 10 befinden sich auf einer Seite der geschichteten Bleche 6, das heißt die Bleche 6 mit den Aussparungen 10 sind geschichtet auf einer Seite des oder der Bleche 6 ohne Aussparung 10, das heißt auf einer Seite der Grundbleche 9 angeordnet derart, dass das oder die Grundblech/e 9 die von den Aussparungen 10 der anderen Bleche 6 gebildete Vertiefung 11 an einem Grund der Vertiefung 11 begrenzen, das heißt das oder die Grundblech/e 9 bilden den Grund der Vertiefung 11, die die Aussparungen 10 in den anderen Blechen 6 in der Verbindungszone 8 der erfindungsgemäßen Quetschverbinders 1 bilden.

Die Aussparungen 10 in den Blechen 6 weisen verschiedene Breiten auf, und zwar sind die Aussparungen 10 in den Blechen 6, die dem oder den Grundblech/en 9 näher sind, schmaler als die Aussparungen 10 in Blechen 6, die dem oder den Grundblech/en 6 ferner sind. Mit zunehmendem Abstand von dem oder den Grundblech/en 9 werden die Aussparungen 10 in den Blechen 6 also breiter. Dadurch ist die Vertiefung 11 in der Verbindungszone 8 des erfindungsgemäßen Quetschverbinders 1 treppenstufenförmig, sie weist einen an beiden Seiten treppenstufenförmigen Querschnitt beziehungsweise treppenstufenförmige Längsseiten beziehungsweise Wangen auf. Zur Ausbildung der Stufen an beiden Seiten der Vertiefung 11 können auch jeweils zwei oder mehr Bleche 6 gleich breite Aussparungen 10 aufweisen und dadurch gemeinsam jeweils eine Stufe bilden. Im Ausführungsbeispiel sind die Aussparungen 10 aller Bleche 6 verschieden breit.

Eine Zunahme der mit zunehmendem Abstand von dem oder den Grundblech/en 9 zunehmende Breite der Aussparungen 10 in den Blechen 6 des erfindungsgemä-ßen Quetschverbinders 1 wird mit zunehmendem Abstand von dem oder den Grundblech/en 9 kleiner, das heißt eine Stufenbreite der Stufen quer zu der Vertiefung 11 (eine Tiefe der "Trittstufe) wird mit zunehmendem Abstand von dem oder den Grundblech/en 9 kleiner, was in Figur 2 erkennbar ist. Eine gedachte, gekrümmte Linie des Querschnitts der Vertiefung 11 an den Seiten der Vertiefung 11 durch Kanten der Stufen sind dadurch keine schräg zum Grund der Vertiefung 11 ansteigenden Geraden, sondern verlaufen bogenförmig. Der Querschnitt der stufenförmigen Vertiefung 11 ist dadurch an einen elektrischen Leiter 3 mit rundem, nicht unbedingt kreisförmigem Querschnitt angepasst.

Die Vertiefung 11 weist vorzugsweise einen treppenstufenförmigen Querschnitt auf, Vertiefungen mit anderen Querschnitten, beispielsweise eckigem, rechtwinkligem oder trapezförmigem Querschnitt oder mit kreisförmig oder nicht kreisförmig gerundetem Querschnitt sind allerdings ebenfalls möglich (nicht dargestellt).

Im Ausführungsbeispiel weist der erfindungsgemäße Quetschverbinder 1 zwei Grundbleche 9 und sechs Bleche 6 mit verschieden breiten Aussparungen 10 auf, die aneinander beziehungsweise aufeinander geschichtet auf einer Seite der beiden Grundblechen 9 angeordnet sind, wobei Bleche 6 mit schmalerer Aussparung 10 näher an dem oder den Grundblech/en 9 und Bleche 6 mit breiterer Aussparung 10 weiter entfernt von dem oder den Grundblech/en 9 angeordnet sind.

Die beiden Deckbleche 17 sind im Kontaktbereich 7 koaxial zu dem Steckloch 4 oben und unten an den gestapelten Blechen 6 angeordnet. Im Ausführungsbeispiel werden die beiden Deckbleche 17 und die Bleche 6, 9 mit vier Nieten zusammengehalten, die um das Steckloch 4 herum angeordnet sind. Die Bleche 6, 9, 17 können auch in anderer Weise zusammengehalten werden.

Der erfindungsgemäße Quetschverbinder 1 weist eine Quetschklemme 12 auf, die einstückig mit dem Quetschverbinder 1 sein kann, im Ausführungsbeispiel jedoch ein vom Quetschverbinder 1 beziehungsweise von seinen Blechen 6, 9 separates Bauteil ist. Die Quetschklemme 12 ist in der Verbindungszone 8 des Anschlusskontakt 2 beziehungsweise der gestapelten Bleche 6, 9 angeordnet, die den Anschlusskontakt 2 bilden. Im Ausführungsbeispiel besteht die Quetschklemme 12 aus einem Blechstreifen, der zunächst zu einem U-förmigen Bügel gebogen ist (siehe Figur 1). Schenkel des U-förmigen, die Quetschklemme 12 bildenden Bügels sind beziehungsweise werden durch Durchbrüche 13 in den geschichteten Blechen 6, 9 des Quetschverbinders 1 gesteckt. Im Ausführungsbeispiel sind die Durchbrüche 13 als Schlitze beiderseits der Aussparungen 10 in den Blechen 6, 9 ausgeführt, die die Vertiefung 11 in der Verbindungszone 8 des Quetschverbinders 1 bilden. Die durch die Durchbrüche 13 der Bleche 6, 9 gesteckte Quetschklemme 12 und die Nieten halten die geschichteten Bleche 6, 9 in ihrer deckungsgleich aufeinander beziehungsweise aneinander geschichteten beziehungsweise gestapelten Lage zueinander.

Die Quetschklemme 12 ist beziehungsweise wird so am Anschlusskontakt 2 des erfindungsgemäßen Quetschverbinders 1 angeordnet, dass ein Joch des U-förmigen Bügels, der die Quetschklemme 12 bildet, den elektrischen Leiter 3 auf einer der Vertiefung 11 im Anschlusskontakt 2 gegenüberliegenden Seite umschließt und Schenkel der Quetschklemme 12 auf beiden Seiten an dem elektrischen Leiter 12 vorbei verlaufen und durch die Durchbrüche 13 in den Blechen 6, 9 hindurch gehen und auf einer elektrischen Leiter 3 gegenüberliegenden Seite der Bleche 6, 9 um 90° umgebogen werden, um die Quetschklemme 12 mit dem Anschlusskontakt 2 zu verbinden. Die auf der Seite der Grundbleche 9 umgebogenen Enden der Quetschklemme 12 sind in Figur 4 zu sehen. Dadurch dass das Joch der Quetschklemme 12 den elektrischen Leiter 3 umschließt, umschließt die Quetschklemme 12 den elektrischen Leiter 3 auf der Seite des Anschlusskontakts 2, in der sich die Vertiefung 11 befindet, in der der elektrische Leiter 3 mit einem Teil seines Umfangs einliegt, durchgehend ohne Unterbrechung.

Zur Herstellung einer erfindungsgemäßen Quetschverbindung 14 wird der elektrische Leiter 3 in der Vertiefung 11 in der Verbindungszone 8 des erfindungsgemäßen Quetschverbinders 1 und zwischen den Schenkeln der U-förmigen Quetschklemme 12 angeordnet, die durch die die Durchbrüche 13 bildenden Schlitze beiderseits der Vertiefung 11 gesteckt werden. Der elektrische Leiter 3 ist beispielsweise ein Kabel, insbesondere ist er eine Litze, deren abisoliertes Ende in der Vertiefung 11 zwischen den Schenkeln der Quetschklemme 12 angeordnet wird. Anschließend werden die Quetschklemme 12 an ihrem Joch in Richtung der Bleche 6 gedrückt, wodurch der elektrische Leiter 3 von der Quetschklemme 12 in die Vertiefung 11 in der Verbindungszone 8 des Quetschverbinders 1 gespannt und zwischen der Vertiefung 11 und der Quetschklemme 12 festgeklemmt wird.

Enden der Schenkel der Quetschklemme 12 werden auf der gegenüberliegenden Seite, also auf der Seite der Grundbleche 9 umgebogen derart, dass die Quetschklemme 12 mit den Blechen 6, 9 verbunden ist und den elektrischen Leiter in der Vertiefung 11 festspannt.

Um einen mechanischen Halt des elektrischen Leiters 3 in seiner Längsrichtung in der Quetschklemme 12 zu verbessern, eine Sicke in das Joch der Quetschklemme 12 geprägt, die sich innen im Joch der Quetschklemme 12 in den elektrischen Leiter 12 einformt und dort eine Vertiefung 19 bildet, die in Figur 1 gezeichnet ist. Die Sicke der Quetschklemme 12 kann allgemein auch als Vorsprung 20 in der Quetschklemme 12 aufgefasst werden, die sich in den elektrischen Leiter 3 eingeformt und dessen mechanischen Halt in seiner Längsrichtung in der Quetschklemme 12 verbessert.

Die den elektrischen Leiter 3 im Ausführungsbeispiel bildende Litze weist einen Leitungsquerschnitt ohne Isolierung von beispielsweise 125mm² und einen Leitungsdurchmesser ohne Isolierung von beispielsweise 25-28mm auf. Eine senkrecht zum Anschlusskontakt 2 auf das Joch der Quetschklemme 12 ausgeübte Presskraft zum Festklemmen des elektrischen Leiters 3 in der Quetschklemme 12 und in der Vertiefung 11 in der Verbindungszone 8 des Quetschverbinders 1 beträgt beispielsweise 20 t (Tonnen). Die Schenkel der Quetschklemme 12 werden beim Pressen seitlich von außen abgestützt, damit sie sich nicht nach außen biegen können.

Bei dem Festquetschen der den elektrischen Leiter 3 bildenden Litze werden die Einzeldrähte der Litze an die Stufen an den Seiten der Vertiefung 11 in der Verbindungszone 8 angeformt, wodurch zum Einen eine mechanisch feste Verbindung des elektrischen Leiters 3 mit dem Quetschverbinder 1 der erfindungsgemäßen Quetschverbindung 14 und zum anderen eine elektrisch gut leitende Verbindung mit niedrigem elektrischem Übergangswiderstand zwischen dem elektrischen Leiter 3 und dem Quetschverbinder 1 erreicht wird.

Der erfindungsgemäße Quetschverbinder 1 beziehungsweise die erfindungsgemäße Quetschverbindung 14 ist geeignet für elektrische Stromstärken von einigen 100 A (Ampere), beispielsweise 800 A oder mehr und zum Anschluss von oder an elektrischen Stromquellen mit einer elektrischen Spannung von einigen 100 V (Volt), beispielsweise 1.000 V oder mehr. Eine mögliche beziehungsweise vorgesehene Verwendung des erfindungsgemäßen Quetschverbinders 1 beziehungsweise der erfindungsgemäßen Quetschverbindung 14 ist ein Anschluss einer beziehungsweise an eine Fahrbatterie/Akkumulator eines elektrisch angetriebenen Kraftwagens, insbesondere eines elektrisch angetriebenen Lastkraftwagens.

## Patentansprüche

1. Quetschverbinder zu einem mechanischen und elektrisch leitenden Verbinden mit einem elektrischen Leiter, wobei der Quetschverbinder (1) eine Verbindungszone (8) zum Verbinden mit dem elektrischen Leiter (3) und eine Quetschklemme (12) zu einem Umschließen und Festquetschen des elektrischen Leiters (3) an der Verbindungszone (8) aufweist, und wobei die Verbindungszone (8) des Quetschverbinders (1) eine rinnenförmige Vertiefung (11) aufweist, in der der elektrische Leiter (3) zum Verbinden angeordnet wird, **dadurch gekennzeichnet, dass** die Verbindungszone (8) des Quetschverbinders (1) geschichtete Bleche (6) aufweist, wobei mindestens ein Grundblech (9) an einem Grund der Vertiefung (11) die Vertiefung (11) überbrückt und auf einer Seite des Grundblechs (9) geschichtet angeordnete Bleche (6) Aussparungen (10) aufweisen, die die Vertiefung (11) seitlich begrenzen.

2. Quetschverbinder nach Anspruch 1, **dadurch gekennzeichnet, dass** die rinnenförmige Vertiefung (11) treppenstufenförmige Wangen aufweist.

3. Quetschverbinder nach Anspruch 1, **dadurch gekennzeichnet, dass** die Aussparungen (10) der auf der einen Seite des Grundblechs (9) geschichtet angeordneten Bleche (6) mit zunehmendem Abstand vom Grundblech (9) breiter sind.

4. Quetschverbinder nach einem oder mehreren der vorhergehenden Ansprüche, **dadurch gekennzeichnet, dass** die Quetschklemme (12) ein separates Bauteil des Quetschverbinders (1) ist, das die Verbindungszone (8) und den elektrischen Leiter (3) umschließt.

5. Quetschverbinder nach Ansprüchen 1 und 4, **dadurch gekennzeichnet, dass** die Quetschklemme (12) die geschichteten Bleche (6, 9) in ihrer geschichteten Lage zueinander hält.

6. Quetschverbinder nach Anspruch 5, **dadurch gekennzeichnet, dass** die geschichteten Bleche (6) Durchbrüche (13) aufweisen, durch die die Quetschklemme (12) durchgeht.

7. Quetschverbinder nach einem oder mehreren der Ansprüche 4 bis 6, **dadurch gekennzeichnet, dass** die Quetschklemme (12) den elektrischen Leiter (3) auf der Seite der Verbindungszone (8), in der sich die rinnenförmige Vertiefung (11) befindet, durchgehend umschließt und beiderseits des elektrischen Leiters (3) an der Verbindungszone (8) festgelegt ist.

8. Quetschverbinder nach einem oder mehreren der vorhergehenden Ansprüche, **dadurch gekennzeichnet, dass** die Quetschklemme (12) einen in den elektrischen Leiter (3) eingeformten Vorsprung (20) an einer dem elektrischen Leiter (3) zugewandten Innenseite aufweist.

9. Quetschverbindung, mit einem elektrischen Leiter (3) und mit einem elektrischen Anschlusskontakt (2), der einen Quetschverbinder (1) nach einem oder mehreren der vorhergehenden Ansprüche aufweist, der den elektrischen Leiter (3) mechanisch und elektrisch leitend mit dem elektrischen Anschlusskontakt (2) verbindet, **dadurch gekennzeichnet, dass** der elektrische Leiter (3) in der Vertiefung (11) in der Verbindungszone (8) des Quetschverbinders (1) angeordnet ist und von der Quetschklemme (12) umschlossen und in der Vertiefung (11) festgequetscht ist.

10. Quetschverbindung nach Anspruch 9, **dadurch gekennzeichnet, dass** die Quetschklemme (12) ein separates Bauteil des Quetschverbinders (1) ist, das die Verbindungszone (8) und den elektrischen Leiter (3) umschließt, den elektrischen Leiter (3) mit der Verbindungszone (8) des Quetschverbinders (1) zusammen spannt und den elektrischen Leiter (3) in die Vertiefung (11) in der Verbindungszone (8) des Quetschverbinders (1) spannt.

11. Quetschverbindung nach Anspruch 9 oder 10, **dadurch gekennzeichnet, dass** der elektrische Leiter (3) eine Litze aufweist.

## Claims

1. Crimp connector for mechanical and electrically conductive connection to an electrical conductor, wherein the crimp connector (1) comprises a connection zone (8) for the connection to the electrical conductor (3) and a crimp clamp (12) for enclosing and crimping the electrical conductor (3) in the connection zone (8), and wherein the connection zone (8) of the crimp connector (1) comprises a groove-shaped recess (11), in which the electrical conductor (3) is arranged for connection, **characterized in that** the connection zone (8) of the crimp connector (1) comprises layered metal sheets (6), wherein at least one base metal sheet (9) at a base of the recess (11) bridges the recess (11) and metal sheets (6) arranged in layers on one side of the base metal sheet (9) comprises cutouts (10) which laterally delimit the recess (11).

2. Crimp connector according to claim 1, **characterized in that** the groove-shaped recess (11) comprises step-shaped cheeks.

3. Crimp connector according to claim 1, **characterized in that** the cutouts (10) in the metal sheets (6) arranged in layers on the one side of the base metal sheet (9) are wider with increasing distance from the base metal sheet (9).

4. Crimp connector according to one or more of the preceding claims, **characterized in that** the crimp clamp (12) is a separate component of the crimp connector (1) which encloses the connection zone (8) and the electrical conductor (3).

5. Crimp connector according to claims 1 and 4, **characterized in that** the crimp clamp (12) holds the layered metal sheets (6, 9) in their layered positions with respect to one another.

6. Crimp connector according to claim 5, **characterized in that** the layered metal sheets (6) comprise apertures (13) through which the crimp clamp (12) passes.

7. Crimp connector according to one or more of claims 4 to 6, **characterized in that** the crimp clamp (12) continuously encloses the electrical conductor (3) on the side of the connection zone (8) in which the groove-shaped recess (11) is located and is fixed to the connection zone (8) on both sides of the electrical conductor (3).

8. Crimp connector according to one or more of the preceding claims, **characterized in that** the crimp clamp (12) comprises a protrusion (20), formed into the electrical conductor (3) on an inner side facing the electrical conductor (3).

9. Crimp connection, comprising an electrical conductor (3) and an electrical connection contact (2), which comprises a crimp connector (1) according to one or more of the preceding claims, which connects the electrical conductor (3) mechanically and electrically conductively to the electrical connection contact (2), **characterized in that** the electrical conductor (3) is arranged in the recess (11) in the connection zone (8) of the crimp connector (1) and is enclosed by the crimp clamp (12) and is crimped in the recess (11).

10. Crimp connection according to claim 9, **characterized in that** the crimp clamp (12) is a separate component of the crimp connector (1) which encloses the connection zone (8) and the electrical conductor (3), clamps the electrical conductor (3) together with the connection zone (8) of the crimp connector (1) and clamps the electrical conductor (3) in the recess (11) in the connection zone (8) of the crimp connector (1).

11. Crimp connection according to claim 9 or 10, **characterized in that** the electrical conductor (3) comprises a stranded wire.

## Revendications

1. Connecteur à sertir pour une liaison mécanique et électriquement conductrice avec un conducteur électrique, dans lequel le connecteur à sertir (1) présente une zone de liaison (8) pour la liaison avec le conducteur électrique (3) et une pince à sertir (12) pour entourer et serrer par sertissage le conducteur électrique (3) sur la zone de liaison (8), et dans lequel la zone de liaison (8) du connecteur à sertir (1) présente une cavité (11) en forme de gouttière dans laquelle le conducteur électrique (3) est disposé pour la liaison,
**caractérisé en ce que** la zone de liaison (8) du connecteur à sertir (1) présente des tôles (6) disposées en couches, dans lequel au moins une tôle de base (9) couvre la cavité (11) au niveau d'un fond de la cavité (11) et des tôles (6) disposées en couches sur un côté de la tôle de base (9) comprennent des évidements (10) qui délimitent latéralement la cavité (11).

2. Connecteur à sertir selon la revendication 1, **caractérisé en ce que** la cavité (11) en forme de gouttière présente des joues en forme de marches d'escalier.

3. Connecteur à sertir selon la revendication 1, **caractérisé en ce que** les évidements (10) des tôles (6) disposées en couches sur un côté de la tôle de base (9) sont plus larges au fur et à mesure que la distance par rapport à la tôle de base (9) augmente.

4. Connecteur à sertir selon l'une ou plusieurs des revendications précédentes, **caractérisé en ce que** la pince à sertir (12) est un composant séparé du connecteur à sertir (1), lequel composant entoure la zone de liaison (8) et le conducteur électrique (3).

5. Connecteur à sertir selon les revendications 1 et 4, **caractérisé en ce que** la pince à sertir (12) maintient les tôles (6, 9) disposées en couches dans leur position en couches les unes par rapport aux autres.

6. Connecteur à sertir selon la revendication 5, **caractérisé en ce que** les tôles (6) disposées en couches présentent des ouvertures (13) à travers lesquelles passe la pince à sertir (12).

7. Connecteur à sertir selon l'une ou plusieurs des revendications 4 à 6, **caractérisé en ce que** la pince à sertir (12) entoure de manière continue le conducteur électrique (3) sur le côté de la zone de liaison (8) dans laquelle se trouve la cavité (11) en forme de gouttière et est fixée à la zone de liaison (8) de part et d'autre du conducteur électrique (3).

8. Connecteur à sertir selon l'une ou plusieurs des revendications précédentes, **caractérisé en ce que** la pince à sertir (12) présente une saillie (20) formée dans le conducteur électrique (3) sur un côté intérieur tourné vers le conducteur électrique (3).

9. Liaison par sertissage, comportant un conducteur électrique (3) et comportant un contact de raccordement électrique (2) qui présente un connecteur à sertir (1) selon l'une ou plusieurs des revendications précédentes, lequel connecteur à sertir relie le conducteur électrique (3) de manière mécanique et électriquement conductrice au contact de raccordement électrique (2), **caractérisée en ce que** le conducteur électrique (3) est disposé dans la cavité (11) dans la zone de liaison (8) du connecteur à sertir (1) et est entouré de la pince à sertir (12) et est serré par sertissage dans la cavité (11).

10. Liaison par sertissage selon la revendication 9, **caractérisée en ce que** la pince à sertir (12) est un composant séparé du connecteur à sertir (1), lequel composant entoure la zone de liaison (8) et le conducteur électrique (3), serre le conducteur électrique (3) conjointement avec la zone de liaison (8) du connecteur à sertir (1) et serre le conducteur électrique (3) dans la cavité (11) dans la zone de liaison (8) du connecteur à sertir (1).

11. Liaison par sertissage selon la revendication 9 ou 10,
**caractérisée en ce que** le conducteur électrique (3) présente un toron.
